# EUROPÄISCHE PATENTSCHRIFT

(11) **EP 0 367 726 B1**
(45) Veröffentlichungstag und Bekanntmachung des Hinweises auf die Patenterteilung: **07.01.1993**
(21) Anmeldenummer: 89810819.6
(22) Anmeldetag: 01.11.1989
(51) Int. Cl.: B65H 54/42, B65H 54/52

(54) **Vorrichtung zur Kompensation des Durchhanges des Spulendornes einer Spulmaschine**
Device to compensate for the deflection of the winding mandrel of a winding machine
Dispositif de compensation de l'affaissement de la broche de bobinage dans une machine à bobiner

(30) Priorität: 04.11.1988 CH 4103/88; 02.06.1989 CH 2079/89
(43) Veröffentlichungstag der Anmeldung: 09.05.1990
(73) Patentinhaber: MASCHINENFABRIK RIETER AG, CH-8406 Winterthur (CH)
(72) Erfinder: Graf, Felix, CH-8400 Winterthur (CH); Busenhart, Peter, CH-8404 Winterthur (CH)
(74) Vertreter: Gachnang, Hans Rudolf

(56) Entgegenhaltungen:
- EP-A- 0 160 954
- DE-A- 1 629 522
- DE-A- 2 446 076
- DE-A- 2 458 853
- DE-C- 693 580
- FR-A- 2 329 575
- GB-A- 1 031 478

## Beschreibung

Gegenstand der vorliegenden Erfindung ist eine Vorrichtung zur Kompensation des Durchhanges des Spulendornes einer Spulmaschine gemäss Oberbegriff des Patentanspruches 1.

Zur Verminderung der Schwingungen bei Spulmaschinen mit hohen Spulgeschwindigkeiten werden die Spulendorne zur Aufnahme der Spule oft elastisch im Maschinengestell gelagert. Bei Spulendornen, die fliegend an der Maschine gelagert sind, bedeutet dies, dass bei steigendem Spulengewicht sich die Spulenachse schräg stellt, d.h. dass sich das fliegende Ende nach unten verschiebt. Oberhalb des Spulendornes ist eine Tacho- oder Antriebswalze angeordnet, welche linienförmig auf der Spulenoberfläche anpressbar ist. Mit zunehmendem Spulengewicht und folglich grösserem Durchhang des Spulendornes verringert sich dadurch die Anpresskraft der Tachowalze zunehmend zum fliegenden Ende hin.

Aus der Schweizer Patentschrift Nr. 598 115 ist eine Vorrichtung bekannt, bei der die Antriebswalze schwenkbar gelagert ist, damit sie der sich neigenden Spulendorn-Drehachse folgen kann. Die Anpresskraft längs der Kontaktlinie zwischen der Antriebswalze und der Spulenoberfläche bleibt dadurch im wesentlichen konstant erhalten.
Damit die Tacho- oder Antriebswalze stets im wesentlichen mit der gleichen Kraft auf der gesamten Länge der Spule drücken kann, wird die erstere mit wachsendem Spulendurchmesser parallel radial zur Spulendornachse nach oben verschoben. Sie ist zu diesem Zweck in einem schwenkbaren Joch beidseitig gelagert, welches am Maschinengestell verschiebbar eingebaut ist. Eine Feder, ein Gegengewicht oder ein Balgzylinder zwischen dem schwenkbaren Joch und einem fest stehenden Teil der Maschine kompensiert das Ungleichgewicht der Antriebswalze bezüglich des Drehzapfens, an dem das Joch mit der Antriebswalze und/oder deren Antriebsmotor befestigt ist.

Die Aufgabe der vorliegenden Erfindung besteht nun darin, eine Vorrichtung zu schaffen, welche eine Schwenkbewegung der Tacho-oder Antriebswalze gewährleistet.

Erfindungsgemäss wird diese Aufgabe durch die kennzeichnenden Merkmale des Patentanspruches 1 gelöst. Weitere vorteilhafte Ausgestaltungen sind durch die Merkmale der abhängigen Ansprüche gekennzeichnet.

Die erfindungsgemässe Vorrichtung ermöglicht, auf kostengünstige Weise eine Schwenklagerung für die Tachowalze zu schaffen, welche eine Schwenkbewegung sowohl in beiden Drehrichtungen um die Schwenkachse als auch radial zur Schwenkachse ermöglicht. Die sowohl die tangentialen als auch radialen Auslenkungen des die Tachowalze tragenden Joches aufnehmenden O-Ringe erlauben einen über Jahre dauernden völlig wartungsfreien Betrieb der Vorrichtung. Durch entsprechende Variation der Anzahl und der Vorspannung der O-Ringe kann die Charakteristik der Anpassung der Tachowalze an die Neigung des Spulendornes beeinflusst werden.

Anhand eines illustrierten Ausführungsbeispieles wird die Erfindung näher erläutert. Es zeigen:
Figur 1 eine perspektivische Darstellung einer Spulmaschine,
Figur 2 eine Draufsicht auf einen Spulendorn mit zwei Spulen und einer Tachowalze und
Figur 3 eine Seitenansicht der Vorrichtung aus Richtung Pfeil A in Figur 2.

In Figur 1 ist ein Spulautomat 1 mit zwei auf einem Revolver gelagerten Spulendornen 5, einer Fadenverlegevorrichtung 6 bekannter Bauweise sowie das Maschinengehäuse, welches die Antriebsmotoren für die Spulendorne 5, die Verlegevorrichtung 6 und die übrigen Aggregate sowie Teile der Steuerung enthält. Der die beiden Spulendorne 5 tragende Revolver ist nicht dargestellt und weist eine bekannte Bauweise auf. Die beiden Spulendorne 5 sind fliegend gelagert, wodurch eine Beschickung mit leeren Hülsen bzw. Entnahme der vollen Garnspulen 3 von Hand oder durch einen automatischen Doffer erfolgen kann.

In der Figur 2 sind von der Spulmaschine 1 der besseren Uebersichtlichkeit halber nur gerade der Spulendorn 5 mit zwei Spulen 3, die Tacho- oder Antriebswalze 7 sowie die der Spulstelle zugewandte Gehäusewand 9 dargestellt.

Der Spulendorn 5 ist im Gehäuse der Spulmaschine 1 gelagert und mit einem Antrieb verbunden. Das von der Spulmaschine 1 abgewendete Ende des Spulendornes 5 ist nicht abgestützt. Es handelt sich folglich um eine "fliegende" Lagerung. Auf dem Spulendorn 5 sind die zwei Spulen 3 aufgesetzt und drehfest vom Dorn 5 gehalten.
Ueber den Spulen 3, im wesentlichen senkrecht oberhalb der Spulendornachse und parallel zur letzteren, ist die Tacho- oder Antriebswalze 7 an beiden Enden in einer Tragvorrichtung, kurz Joch 11, drehbar gelagert. Ein Antrieb 13 kann ebenfalls am Joch 11 befestigt und mittels eines Transmissionsriemens 15 mit der Tachowalze 7 antriebsmässig verbunden sein.
Das Joch 11 ist mittels eines vorzugsweise zylindrischen Zapfens 17 über einen Träger 19 mit der Spulmaschine 1 verbunden. Der Träger 19 weist ebenfalls eine vorzugsweise zylindrische Bohrung 21 auf, deren Durchmesser grösser ist als der Durchmesser des Zapfens 17.
Die Verbindung zwischen dem Zapfen 17 und dem Träger 19 erfolgt durch zwei O-Ringe 23, die in axialem Abstand auf dem Zapfen 17 aufgesetzt sind und in Anlage mit der Bohrung 21 stehen. An Stelle von O-Ringen mit rundem Querschnitt können selbstverständlich auch gummielastische Ringe mit anderem, z.B. ovalen oder rechteckigem, Querschnitt eingesetzt sein, oder es kann eine Einlage aus gummielastischem Material den gesamten Zwischenraum zwischen der Oberfläche des Zapfens 17 und der Bohrung 21 ausfüllen (letztere Variante nicht dargestellt).
Der Träger 19 ist am Gehäuse 9 der Spulmaschine 1 vertikal verschiebbar, z.B. in einer Schwalbenschwanznut o.ä., angeordnet.

Die Funktionsweise der erfindungsgemässen Vorrichtung wird nachfolgend kurz erläutert.
Zu Beginn eines Spulvorganges, wenn der Spulendorn 5 nur gerade durch sein Eigengewicht und das Gewicht der die Spulen aufnehmenden Hülsen belastet ist, liegen die Achsen des Spulendornes 5 und der Tachowalze 7 horizontal und exakt parallel zueinander. Mit zunehmendem Packungsaufbau der Spulen neigt sich der Spulendorn 5 am fliegenden Ende nach unten, und die Tachowalze 7 wird infolge der über dem Träger 19, den Zapfen 17 und das Joch 11 auf sie übertragenen, gegen die Oberfläche der Spule 3 gerichteten Anpresskraft P ebenfalls gegenüber der Horizontalen geneigt. Die Neigung bewirkt eine Drehbewegung in der Achse B des Zapfens 17. Die Drehung des Zapfens 17 liegt im Bereich von Winkelminuten. Die tangentiale Verschiebung der Oberfläche des Zapfens 17 bezüglich der Oberfläche der Bohrung 21 wird durch die Elastizität der die Verbindung zwischen den beiden Oberflächen bildenden O-Ringe 23 aufgenommen. Nach Beendigung des Spulenaufbaus und dem Abheben der Tachowalze 7 von der Spulenoberfläche erfolgt die Rückstellung des Joches 11 bzw. der Tachowalze 7 in die horizontale Ausgangsposition durch die O-Ringe 23.

Durch Knoten im aufgespulten Garn verursachte, radial zur Tachowalze verlaufende Ausschläge werden ebenfalls durch die Elastizität der O-Ringe 23 aufgenommen und auch gedämpft, unabhängig davon, in welcher Schräglage die Tachowalze 7 sich momentan befindet.

## Patentansprüche

1. Vorrichtung zur Kompensation des Durchhanges des Spulendornes (5) einer Spulmaschine (1) mit einer radial auf die Spulenoberfläche anpressbar angeordneten Tachowalze (7), welche um eine Achse (B) schwenkbar gelagert ist, welche Achse in einer die Länge der Garnspule (3) halbierenden, zur Spulenachse lotrecht verlaufenden Ebene liegt, dadurch gekennzeichnet, dass der die Schwenkung der Tachowalze (7) ermöglichende Zapfen (17) elastisch mit einem Träger (19) an der Spulmaschine (1) verbunden ist.

2. Vorrichtung nach Anspruch 1, dadurch gekennzeichnet, dass zwischen dem Zapfen (17) und einer Bohrung (21) im Träger (19) eine den Zapfen (17) umgebende, radial und tangential federelastische Einlage (23) eingesetzt ist.

3. Vorrichtung nach Anspruch 1, dadurch gekennzeichnet, dass die Einlage (23) aus mindestens zwei in axialem Abstand angeordneten O-Ringen oder Ringen mit ovalem oder rechteckigem Querschnitt besteht.

4. Vorrichtung nach Anspruch 2, dadurch gekennzeichnet, dass die Einlage (23) den gesamten Ringraum zwischen der Bohrung (21) und dem Zapfen (17) ausfüllt.

## Claims

1. Apparatus for compensating the dipping of the bobbin mandrel (5) of a winding machine (1) with a tachometric roller (7) which is arranged radially pressable onto the bobbin surface and which is swivellably held about an axis (B), which axis is disposed in a plane bisecting the length of the yarn bobbin (3) and extending vertical to the bobbin axis, characterized in that the journal (17) enabling the swivelling of the tachometric roller (7) is elastically connected with a carrier (19) in the winding machine (1).

2. Apparatus as claimed in claim 1, characterized in that between the journal (17) and a bore (21) in the carrier (19) a radially and tangentially spring-elastic inlay encompassing the journal (17) has been inserted.

3. Apparatus as claimed in claim 1, characterized in that the inlay (23) consists of at least two O-rings or rings which are arranged at an axial distance and which have an oval or rectangular cross section.

4. Apparatus as claimed in claim 2, characterized in that the inlay (23) fills the whole ring space between the bore (21) and the journal (17).

## Revendications

1. Dispositif pour la compensation de la flèche du mandrin de bobine (5) d'une bobineuse (1) avec un rouleau tachymétrique (7) disposé d'une manière radiale et en pression sur la surface de bobine, rouleau qui est maintenu d'une manière pivotante autour d'un axe (B) situé dans un plan partageant en deux moitiés égales la longueur de la bobine de fil (3), et qui est situé perpendiculairement à l'axe de bobine,
caractérisé par le fait que
le goujon (17) permettant le pivotement du rouleau tachymétrique (7) est relié d'une manière élastique avec un porteur (19) pratiqué sur la bobineuse (1).

2. Dispositif selon revendication 1,
caractérisé par le fait
qu'une garniture, radialement et tangentiellement élastique par ressort (23), est implantée entre le goujon (17) et un trou (21) pratiqué dans le porteur (19), et qui entourne le goujon (17).

3. Dispositif selon revendication 1,
caractérisé par le fait que
que la garniture (23) est constituée au moins de deux anneaux toriques ou anneaux ayant une section ovale ou rectangulaire, disposés avec une distance axiale.

4. Dispositif selon revendication 2,
caractérisé par le fait que
la garniture (23) remplit tout l'espace annulaire compris entre le trou (21) et le goujon (17).
